# EUROPÄISCHE PATENTSCHRIFT

(11) **EP 2 797 703 B1**
(45) Veröffentlichungstag und Bekanntmachung des Hinweises auf die Patenterteilung: **06.07.2016**
(21) Anmeldenummer: 12812606.7
(22) Anmeldetag: 19.12.2012
(51) Int. Cl.: B21D 28/14, B21D 28/16, B21D 28/34

(54) **WERKZEUGMATRIZE FÜR EINE WERKZEUGEINHEIT**
TOOL DIE FOR A TOOL UNIT
MATRICE D'OUTILS POUR UNE UNITÉ D'OUTIL

(30) Priorität: 28.12.2011 EP 11195900
(43) Veröffentlichungstag der Anmeldung: 05.11.2014
(73) Patentinhaber: Trumpf Werkzeugmaschinen GmbH + Co. KG, 71254 Ditzingen (DE)
(72) Erfinder: HANK, Rainer, 71735 Eberdingen/Hochdorf (DE); BYTOW, Peter, 75397 Simmozheim (DE)
(74) Vertreter: Mammel und Maser
(86) Internationale Anmeldenummer: PCT/EP2012/076157
(87) Internationale Veröffentlichungsnummer: WO 2013/098154

(56) Entgegenhaltungen:
- EP-A1- 2 153 915
- JP-A- 3 275 224
- JP-A- 5 069 055
- JP-A- 8 332 529
- JP-A- 9 047 828
- JP-A- 2001 182 303
- US-A- 2 212 886
- US-A1- 2009 211 327

## Beschreibung

Die Erfindung betrifft eine Werkzeugmatrize für eine Werkzeugeinheit zum Scheren und/oder Stanzen von Werkstücken, insbesondere von Blechen.

Konventionelle Werkzeugeinheiten zum Scheren und/oder Stanzen von Werkstücken, insbesondere von Blechen, umfassen eine Werkzeugmatrize mit einer Werkzeugöffnung sowie ein Stanzwerkzeug mit einem Stanzstempel. Beim Stanzvorgang eines Werkstückes mit einer Werkzeugeinheit wird das Stanzwerkzeug auf die Werkzeugmatrize zubewegt, so dass der Stanzstempel mit der Werkzeugöffnung in Eingriff gelangt, um ein Abfallteil oder Gutteil aus dem dazwischen liegenden Werkstückträger auszustanzen. Dieses Abfallteil oder Gutteil fällt durch die Werkzeugmatrize nach unten durch die Werkzeugöffnung hindurch. Bei solchen konventionellen Werkzeugmätrizen grenzt eine Stirnseite der Werkzeugmatrize in einem rechten Winkel zur Werkzeugöffnung unter Bildung einer umlaufenden Schneidkante an. Bei solchen, Werkzeugeinheiten entsteht während der Stanzbearbeitung von Werkstücken an der Schnittkante eine Gratbildung, bei welcher der Grat gegenüber einer Unterseite des Werkstückes nach unten hervorsteht. Ein solcher hervorstehender Grat führt bei der weiteren Bearbeitung zu Beschädigungen. Deshalb ist eine Nachbearbeitung zum Entfernen des Grates erforderlich.

Aus der JP 09-47828 A ist eine Werkzeugmatrize für eine Werkzeugeinheit zur Vermeidung einer solchen Gratbildung bekannt, bei der eine Schneidkante der Werkzeugmatrize von einer umlaufenden Vertiefung umgeben ist, welche durch eine Spanfläche gebildet ist, die gegenüber einer Stirnseite, auf welcher der Werkzeugkörper aufliegt, geneigt ist und konstant abfällt. Am Ende der Spanfläche ist eine Verbindungsgerade vorgesehen, die direkt zur Stirnseite führt, wodurch ein stufenförmiger Rücksprung von dem der Schneidkante gegenüberliegenden Ende der Spanfläche zur Stirnseite gegeben ist. Eine analoge Anordnung geht aus der EP 2 153 915 A1 hervor. Diese beiden Anordnungen ermöglichen zwar eine Verbesserung bezüglich der Gratbildung, jedoch verbleibt noch eine hinreichend große und störende Gratbildung.

Gemäß der EP 0 734 799 B1 wird eine Werkzeugmatrize vorgeschlagen, welche an die Werkzeugöffnung angrenzend und gegenüber der Stirnseite des Werkzeugkörpers eine Erhöhung vorschlägt, die in Richtung auf das Stanzwerkzeug gegenüber der Stirnseite überhöht ist. Dadurch wird während des Stanzvorganges der sich bildende Schnittgrat in eine Öffnung des Werkstücks hinein verlegt, indem eine gegenüber einer Unterseite des Werkstücks zur Werkstückmitte hin versetzte Hohlkehle ausgebildet ist, von der sich aus der Schnittgrat wiederum zur Unterseite des Werkstücks erstreckt. Eine solche Ausgestaltung der Werkstückmatrize ist auch aus der JP 63101029 A, JP 08-332529 A und JP 03-275224 A bekannt.

Durch eine solche Ausführungsform wird zwar ermöglicht, dass eine Gratbildung kein Hindernis für die nachfolgende Bearbeitung darstellt und nicht entfernt ist, jedoch weist diese Werkzeugmatrize den Nachteil auf, dass eine Erhöhung gegenüber der Stirnseite der Matrize vorgesehen ist, welche beim Bewegen des Werkstückes nachteilig ist und dass dennoch eine Gratbildung verbleibt, selbst wenn diese nicht gegenüber der Unterseite des Werkstücks hervorsteht.

Der Erfindung liegt die Aufgabe zugrunde, eine Werkzeugmatrize für eine Werkzeugeinheit zu schaffen, durch welche eine weitere Reduzierung der Gratbildung unter Beibehaltung einer Verlagerung der Gratbildung in die Werkstücköffnung bis hin zur Gratfreiheit einer Schnittkante ermöglicht wird.

Diese Aufgabe wird erfindungsgemäß durch die Merkmale des Anspruchs 1 gelöst. Weitere vorteilhafte Ausgestaltungen und Weiterbildungen sind in den weiteren Ansprüchen angegeben.

Durch die Ausgestaltung einer Schneidkante an der Werkzeugmatrize mit einer daran angrenzenden umlaufenden Vertiefung, bei der die Schneidkante durch eine Spanfläche gebildet ist, die gegenüber der Stirnseite des Werkzeugkörpers geneigt ist und fließend in eine Grundfläche oder einen tiefsten Punkt der Vertiefung übergeht, wobei von dort aus sich eine gekrümmte Fläche bis zur Stirnseite des Werkzeugkörpers erstreckt, wird die Gratbildung reduziert oder sogar vermieden. Darüber hinaus kann im Falle einer reduzierten Gratbildung erzielt werden, dass der Grat nicht gegenüber einer Unterseite des Werkstücks nach unten hervorragt, sondern nach innen in die Stanzöffnung im Werkstück verlagert ist. Des Weiteren weist die Einbindung der Spanfläche in die Vertiefung den Vorteil auf, dass durch die Schneidfläche mit einer Spanfläche in einem vorbestimmten Winkel ein Kraftverlauf bestimmt werden kann, welcher sich beim Schneiden durch Überbiegen verändert. Dadurch kann eine verbesserte Ausbildung der Schnittkante am Werkstück erzielt werden.

Gemäß einer ersten bevorzugten Ausgestaltung der Erfindung ist die Vertiefung halbkreisförmig oder elliptisch ausgebildet. In Abhängigkeit der zu optimierenden Parameter für den Stanzprozess können die Vertiefungen entsprechend gewählt werden, wobei die Geometrie der Vertiefung maßgeblich an die Spanfläche zur Bildung eines vorbestimmten Spanwinkels der Schneidkante angepasst wird.

Eine alternative Ausgestaltung der Erfindung weist eine eiförmige oder tropfenförmige Vertiefung auf, bei welcher bevorzugt die größte Tiefe entfernt von der Schneidkante vorgesehen ist. Die alternativen Ausführungsformen ermöglichen ebenfalls eine reduzierte Gratbildung.

Bevorzugt ist zwischen der Schneidkante und der Spanfläche, die in die Vertiefung übergeht, eine Plateauebene vorgesehen. Dadurch kann eine definierte Verlagerung des Schnittgrades entgegen der Schnittrichtung in die Werkstücköffnung erzielt werden.

Des Weiteren liegt die Plateauebene bevorzugt in der Ebene der Stirnseite des Werkstückkörpers. Dadurch können Überhöhungen gegenüber der Stirnseite des Werkzeugkörpers der Werkzeugmatrize vermieden werden und eine den Werkstücktransport behindernde Störkante entfallen.

Nach einer weiteren bevorzugten Ausgestaltung der Erfindung liegt die Schneidkante in der Ebene der Stirnseite des Werkzeugkörpers. Durch diese Anordnung werden Überhöhungen gegenüber der Stirnseite des Werkzeugkörpers der Werkzeugmatrize vermieden. Dadurch kann eine dem Werkstücktransport behindernde Störkante entfallen.

Eine weitere bevorzugte Ausgestaltung der Erfindung sieht vor, dass die Schneidkante gegenüber der Stirnseite des Werkzeugkörpers zur Werkzeugkörpermitte hin vertieft ausgebildet ist, wodurch ebenfalls eine vereinfachte Herstellung und eine behinderungsfreie Werkstückbewegung ermöglicht sind.

Die Werkzeugöffnung weist bevorzugt einen an die Schneidkante angrenzenden konischen Flächenabschnitt unter Bildung eines Freiwinkels der Schneidkante auf. Dadurch kann die Stanz- oder Scherbearbeitung weiter verfeinert werden, um die Gratbildung zu reduzieren oder zu verhindern. Bevorzugt erfolgt eine Anpassung des Spanwinkels und des Freiwinkels an die Materialstärke und/oder des Werkstoffs des zu bearbeitenden Materials des Werkstücks, um eine Optimierung bis hin zur Gratfreiheit zu erzielen.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
Figur 1 eine perspektivische Darstellung einer erfindungsgemäßen Werkzeugmatrize für eine Werkzeugeinheit,
Figur 2 eine schematische Ansicht eines Stanzvorganges mit der erfindungsgemäßen Werkzeugmatrize gemäß Figur 1,
Figur 3 eine schematische Schnittdarstellung der Werkzeugmatrize entlang der Linie A-A in Figur 1,
Figur 4a eine schematisch vergrößerte Detailansicht D gemäß Figur 3,
Figur 4b eine schematisch vergrößerte Detailansicht D einer alternativen Ausführungsform gemäß Figur 3,
Figur 5 eine schematisch vergrößerte Ansicht eines Schnittbereiches eines mit der Werkzeugmatrize gemäß Figur 1 hergestellten Werkstücks und
Figur 6 eine schematische Schnittdarstellung einer alternativen Ausführungsform der Werkstückmatrize gemäß den Figuren 1 bis 4.

In Figur 1 ist perspektivisch eine erfindungsgemäße Werkzeugmatrize 11 dargestellt. Diese Werkzeugmatrize 11 ist Bestandteil einer schematisch in Figur 2 dargestellten Werkzeugeinheit 12, welche ein Stanzwerkzeug 14 mit einem Stanzstempel 15 sowie die Werkzeugmatrize 11 umfasst. Das Stanzwerkzeug 14 kann eine Stanzführung 16 zur Führung des Stanzstempels 15 umfassen.

Die Werkzeugmatrize 11 umfasst eine Stirnseite 21, auf welcher eine Unterseite 22 des Werkstücks 17 während der Bearbeitung aufliegt. In dieser Stirnseite 21 der Werkzeugmatrize 11 ist eine Werkzeugöffnung 24 vorgesehen, welche von einer Schneidkante 33 umgeben ist. Zwischen der Werkzeugmatrize 11 und dem Stanzwerkzeug 14 wird das Werkstück 17 zur Bearbeitung positioniert. Zur Herstellung einer Werkstücköffnung 43 im Werkstück 17 greift der Stanzstempel 18 in die Werkzeugöffnung 24 ein. Dadurch wird ein Abfallteil 30 oder ein Gutteil gebildet, welches über eine Unterseite auf der Werkzeugmatrize 11 herausgeführt wird. Um einen Transport des Abfallteils 30 oder Gutteils zu erleichtern, kann an der Unterseite der Werkzeugmatrize 11 eine vergrößerte Ausnehmung 28 vorgesehen sein, welche an die Werkzeugöffnung 24 angrenzt.

Zur weiteren Erörterung der erfindungsgemäßen Ausgestaltung einer Schneidkante 33, welche an eine Vertiefung 32 angrenzt, die die Werkzeugöffnung 24 umgibt, wird auf die nachfolgenden Figuren 3 und 4 näher Bezug genommen.

Figur 4a zeigt ein vergrößertes Detail D gemäß Figur 3. Die Schneidkante 33 liegt gemäß dieser Ausführungsform bevorzugt in der Ebene der Stirnseite 21 der Werkzeugmatrize 11 und begrenzt die Werkzeugöffnung 24. Zwischen der Schneidkante 33 und der Stirnseite 21 der Werkzeugmatrize 11 ist die Vertiefung 32 ausgebildet, welche entfernt von der Werkzeugöffnung 24 wieder in die Stirnseite 21 übergeht. Unmittelbar an die Schneidkante 33 angrenzend und in die Vertiefung 32 sich erstreckend ist eine Spanfläche 34 ausgebildet, welche beispielsweise eine Breite der Fläche gemäß dem dargestellten Doppelpfeil umfasst. Diese Spanfläche 34 ist unter einem vorbestimmten Spanwinkel 35 angeordnet, um eine Schneidengeometrie der Schneidkante 33 zu bilden und zu bestimmen. An die Spanfläche 34 angrenzend ist eine Grundfläche 37 der Vertiefung 32 vorgesehen, welche beispielsweise einen ebenen Flächenabschnitt 39 umfasst und anschließend mittels einer Krümmung oder einer gekrümmten Fläche 40 in die Stirnseite 21 mündet. Die in Figur 4a dargestellte Vertiefung 32 ist tropfenförmig ausgestaltet, wobei der spitze Bereich des Tropfens zur Schneidkante 33 ausgerichtet ist. Alternativ kann die Vertiefung 32 auch eiförmig ausgebildet sein. Die Grundfläche 37 kann auch derart reduziert sein, dass nur ein tiefster Punkt ausgebildet ist.

Ergänzend zur Spanfläche 34, welche durch den Spanwinkel 35 bestimmt ist, kann die Schneidkantengeometrie durch einen Freiwinkel 41 bestimmt sein. Im Ausführungsbeispiel gemäß Figur 4a ist der Freiwinkel gleich 0°. Dieser kann auch mehrere Winkelgrade umfassen. Zur Optimierung der Schneidkante 33 bis hin zur Gratfreiheit kann eine in Abhängigkeit des zu bearbeitenden Materials erfolgende Bestimmung des Spanwinkels 35 und des Freiwinkels 41 erfolgen, um dadurch den Keilwinkel der Schneidkante 33 zu definieren.

In Figur 4b ist eine alternative Ausführungsform zu Figur 4a eines vergrößerten Details D gemäß Figur 3 dargestellt. Diese Ausführungsform weicht von der in Figur 4a dargestellten Ausführungsform dahingehend ab, dass zwischen der Schneidkante 33 und der Spanfläche 34 eine Plateauebene 36 vorgesehen ist. Diese Plateauebene 36 liegt bevorzugt in der Ebene der Stirnseite 21 des Werkzeugkörpers 26 und kann auch gegenüber der Stirnseite 21 des Werkzeugkörpers 26 in die Werkzeugöffnung 24 hineinversetzt angeordnet sein. Die in Figur 4b dargestellte Vertiefung 32 ist beispielsweise tropfenförmig oder eiförmig oder auch elliptisch ausgebildet. Dabei kann in der Vertiefung 32 wiederum im tiefsten Bereich eine Grundfläche 37 vorgesehen sein, die einen ebenen Flächenabschnitt umfasst oder der Flächenabschnitt kann auch auf einen tiefsten Punkt reduziert sein. Die Vertiefungen 32 gemäß den Figuren 4a und 4b können eine durchweg gekrümmte Fläche aufweisen, so dass ausgehend von der Spanfläche 34 über einen tiefsten Punkt in der Vertiefung bis hin zur Erstreckung in die Stirnseite 41 eine stufenfreie Vertiefung 32 gebildet ist. Diese Ausgestaltung der Vertiefung 32, die frei von Kanten, Stufen oder sprunghaften Übergängen ist, ermöglicht eine besondere Reduzierung bei der Gratbildung und kann bis hin zur Gratfreiheit führen.

Diese erfindungsgemäße Ausgestaltung der Schneidkante 33 mit einer unmittelbar daran angrenzenden Vertiefung 32 gegenüber der Stirnseite 21 ermöglicht, dass während dem Schneiden ein Kraftverlauf durch eine Überbiegung der Schneidkante 33 verändert wird. Insbesondere durch die Ausführungsform gemäß Figur 4b durch kann eine Schnittkante 42 in einer Werkstücköffnung 43 gemäß Figur 5 erzielt werden. Diese Schnittkante 42 der Werkstücköffnung 43 des Werkstücks 17 umfasst eine erheblich reduzierte Gratbildung, bei welcher ein Grat 44 gegenüber einer Unterseite 45 des Werkstücks 17 in Richtung Werkstückmitte verlagert wird beziehungsweise eine Gratabsenkung 45 umfasst. Somit steht der Grat 44 nicht gegenüber der Unterseite 55 des Werkstücks 17 hervor. Darüber hinaus umfasst der Grat 44 nur eine minimale Gratbreite 46, welche durch einen Plateauabschnitt 47 begrenzt wird, die durch einen Muldeneingangswinkel 48 bestimmt ist. Diese Schnittansicht gemäß Figur 5 zeigt des Weiteren, dass sich an eine Kanteneinzugsbreite 49 eine Glattschnitthöhe 50 anschließt und dieser gegenüber wiederum zurück versetzt eine Bruchflächenhöhe 52 gegeben ist, welche durch die Ausbildung des Grates 44 endet. Somit ist die Gratspitze gegenüber der Unterseite 55 als auch gegenüber der Blattschnitthöhe 50 jeweils nach innen verlagert, so dass keine Beeinträchtigung bei der weiteren Bearbeitung bei einem minimal verbleibenden Grat 44 gegeben ist.

Bei der Zusammenschau der Schneidkante 33 der Werkzeugmatrize 11 gemäß Figur 4b und der Schnittkante 42 des Werkstücks 17 wird ersichtlich, dass die Plateauebene 36 der Werkzeugmatrize 11 einen Plateauabschnitt 47 des Werkstücks 17 bestimmt. Der Spanwinkel 35 der Spanfläche 34 der Werkzeugmatrize 11 bestimmt den Muldeneingangswinkel 48 des Grates 44 bezüglich eines Abschnittes zwischen der Unterseite 55 und im Plateauabschnitt 47 des Werkstücks 17. Bevorzugt ist die Plateauebene 36 am Werkzeugkörper 26 kleiner als die daran angrenzende Spanfläche 34 ausgebildet.

In Figur 6 ist eine alternative Ausführungsform der Vertiefung 32 zum Ausführungsbeispiel gemäß den Figuren 1 bis 4 dargestellt. Bei dieser Ausführungsform weist die Vertiefung 32 einen halbkreisförmigen Querschnitt auf.

Bei dieser alternativen Ausführungsform kann ebenso eine Plateauebene 36 zwischen der Schneidkante 33 der Spanfläche 34 vorgesehen sein.

Die Geometrie der Vertiefung 32 ist in einem an die Schneidkante 33 angrenzenden Bereich durch die Breite und die Winkelanordnung der Spanfläche 34 bestimmt. Im Anschluss daran, das heißt im weiteren Verlauf bezüglich der Grundfläche 37, kann die Vertiefung 32 verschiedene Konturen umfassen.

## Patentansprüche

1. Werkzeugmatrize für eine Werkzeugeinheit (12) zum Stanzen und/oder Scheren von Werkstücken (17), insbesondere von Blechen, mit einem Werkzeugkörper (26), der eine Werkzeugöffnung (24) für einen Eingriff eines Stanzstempels (15) eines Stanzwerkzeuges (14) umfasst, die den Werkzeugkörper (26) durchquert, und mit einer am Werkzeugkörper (26) vorgesehenen Stirnseite (21) zur Auflage eines Werkstücks (17) und mit einer Schneidkante (33), welche die Werkzeugöffnung (24) umgibt, wobei die Schneidkante (33) von einer umlaufenden Vertiefung (32) umgeben ist, welche in die Stirnseite (21) übergeht, und die Schneidkante (33) durch eine Spanfläche (34) gebildet ist, die in einem Spanwinkel (35) gegenüber der Stirnseite (21) geneigt ist, **dadurch gekennzeichnet, dass** die Spanfläche (34) fließend in eine Grundfläche (37) oder in einen tiefsten Punkt der Vertiefung (32) übergeht und die Vertiefung (32) sich von dort aus mit einer gekrümmten Fläche (40) bis zur Stirnseite erstreckt.

2. Werkzeugmatrize nach Anspruch 1, **dadurch gekennzeichnet, dass** die Vertiefung (32) einen halbkreisförmigen oder elliptischen Querschnitt aufweist.

3. Werkzeugmatrize nach Anspruch 1, **dadurch gekennzeichnet, dass** die Vertiefung (32) eine ei- oder tropfenförmige Vertiefung umfasst, bei welcher vorzugsweise die größte Tiefe von der Schneidkante (33) entfernt vorgesehen ist.

4. Werkzeugmatrize nach Anspruch 1, **dadurch gekennzeichnet, dass** zwischen der Schneidkante (33) und der Spanfläche (34) eine Plateauebene (36) vorgesehen ist.

5. Werkzeugmatrize nach Anspruch 4, **dadurch gekennzeichnet, dass** die Plateauebene (36) in der Ebene der Stirnseite (21) des Werkzeugkörpers (26) oder gegenüber der Stirnseite (21) des Werkzeugkörpers (26) in Richtung Mitte des Werkzeugkörpers (26) zurückversetzt ist.

6. Werkzeugmatrize nach Anspruch 1, **dadurch gekennzeichnet, dass** die Schneidkante (33) in der Ebene der Stirnseite (21) des Werkzeugkörpers (26) liegt.

7. Werkzeugmatrize nach Anspruch 1 bis 5, **dadurch gekennzeichnet, dass** die Schneidkante (33) gegenüber der Stirnseite (21) des Werkzeugkörpers (26) zur Mitte des Werkzeugkörpers (26) hin vertieft angeordnet ist.

8. Werkzeugmatrize nach einem der vorhergehenden Ansprüche, **dadurch gekennzeichnet, dass** die Werkzeugöffnung (24) einen an die Schneidkante (33) angrenzenden konischen Flächenabschnitt unter Bildung eines Freiwinkels (41) aufweist.

## Claims

1. A tool die for a tool unit (12) for punching and/or shearing workpieces (17), in particular metal sheets, having a tool body (26) that comprises a tool aperture (24) traversing the tool body (26) and designed for engagement with a punch (15) of a punching tool (14), and having an end face (21) provided on the tool body (26) for supporting a workpiece (17) thereon, and having a cutting edge (33) that surrounds the tool aperture (24), said cutting edge (33) being surrounded by a circumferential recess (32) that transitions into the end face (21) and the cutting edge (33) being formed by a rake face (34) that is inclined with respect to the end face (21) at a given rake angle (35), **characterised in that** the rake face (34) smoothly transitions into a base surface (37) or a lowest point of the recess (32) and **in that** the recess (32) has a curved surface (40) extending therefrom towards said end face.

2. The tool die as claimed in claim 1, **characterised in that** the recess (32) has a semi-circular or an elliptical cross-section.

3. The tool die as claimed in claim 1, **characterised in that** the recess (32) comprises an egg-shaped or drop-shaped recess in which the greatest depth is preferably located distant from the cutting edge (33).

4. The tool die as claimed in claim 1, **characterised in that** a plateau plane (36) is provided between the cutting edge (33) and the rake surface (34).

5. The tool die as claimed in claim 4, **characterised in that** the plateau plane (36) lies in the plane of the end face (21) of the tool body (26) or is retreated from the end face (21) of the tool body (26) in a direction toward the centre of the tool body (26).

6. The tool die as claimed in claim 1, **characterised in that** the cutting edge (33) lies in the plane of the end face (21) of the tool body (26).

7. The tool die as claimed in any one of claims 1 to 5, **characterised in that** the cutting edge (33) is recessed from the plane of the end face (21) of the tool body (26) towards the centre of the tool body (26).

8. The tool die as claimed in any of the preceding claims, **characterised in that** the tool aperture (24) has a conical surface portion situated adjacent to the cutting edge (33) and forming a relief angle (41).

## Revendications

1. Matrice-outil pour une unité-outil (12) destinée au découpage et/ou au cisaillement de pièces à usiner (17), en particulier de tôles, avec un corps d'outil (26) qui comprend une ouverture d'outil (24) traversant le corps d'outil (26) et dans laquelle s'engage un poinçon de découpe (15) d'un outil de découpe (14), et avec une face frontale (21) qui est prévue sur le corps d'outil (26) et qui sert de support à une pièce à usiner (17), et avec une arête de coupe (33) qui entoure l'ouverture d'outil (24), l'arête de coupe (33) étant entourée d'un creux circonférentiel (32) qui se transforme en la face frontale (21) et l'arête de coupe (33) étant formée par une surface de dégagement (34) qui est inclinée selon un angle de dégagement (35) par rapport à la face frontale (21), **caractérisée en ce que** la surface de dégagement (34) se transforme insensiblement en une surface de base (37) ou en un point le plus bas du creux (32) et **en ce que** le creux (32) s'étend à partir de là jusqu'à la face frontale en formant une surface incurvée (40).

2. Matrice-outil selon la revendication 1, **caractérisée en ce que** le creux (32) présente une section semi-circulaire ou elliptique.

3. Matrice-outil selon la revendication 1, **caractérisée en ce que** le creux (32) comprend un creux de forme ovoïde ou en forme de goutte dont la profondeur la plus grande est prévue de préférence loin de l'arête de coupe (33).

4. Matrice-outil selon la revendication 1, **caractérisée en ce qu'**un palier (36) est prévu entre l'arête de coupe (33) et la surface de dégagement (34).

5. Matrice-outil selon la revendication 4, **caractérisée en ce que** le palier (36) se situe dans le plan de la face frontale (21) du corps d'outil (26) ou se situe en retrait par rapport au plan de la face frontale (21) du corps d'outil (26), et ce vers le centre dudit corps d'outil (26).

6. Matrice-outil selon la revendication 1, **caractérisée en ce que** l'arête de coupe (33) se situe dans le plan de la face frontale (21) du corps d'outil (26).

7. Matrice-outil selon l'une quelconque des revendications 1 à 5, **caractérisée en ce que** l'arête de coupe (33) est disposée, par rapport à la face frontale (21) du corps d'outil (26), à un niveau plus bas vers le centre dudit corps d'outil (26).

8. Matrice-outil selon l'une quelconque des revendications précédentes, **caractérisée en ce que** l'ouverture d'outil (24) présente une partie de surface conique, contiguë à l'arête de coupe (33) pour former un angle de dépouille (41).
